# EUROPÄISCHE PATENTSCHRIFT

(11) **EP 2 896 916 B1**
(45) Veröffentlichungstag und Bekanntmachung des Hinweises auf die Patenterteilung: **07.03.2018**
(21) Anmeldenummer: 15151300.9
(22) Anmeldetag: 15.01.2015
(51) Int. Cl.: F25D 17/06, F25D 17/04

(54) **Kühl- und/ oder Gefriergerät**
Refrigeration and/or freezer device
Appareil de réfrigération et/ou de congélation

(30) Priorität: 17.01.2014 DE 102014000653
(43) Veröffentlichungstag der Anmeldung: 22.07.2015
(73) Patentinhaber: Liebherr-Hausgeräte Ochsenhausen GmbH, 88416 Ochsenhausen (DE)
(72) Erfinder: Schmid, Eugen, 88400 Biberach (DE)
(74) Vertreter: Herrmann, Uwe

(56) Entgegenhaltungen:
- EP-A1- 2 789 937
- DE-U1-202005 005 940
- US-A- 5 816 061
- US-A1- 2009 188 262
- US-A1- 2011 100 046

## Beschreibung

Die vorliegende Erfindung betrifft ein Kühl- und/ oder Gefriergerät mit wenigstens einem gekühlten Innenraum, in dem sich wenigstens ein Kaltlagerfach befindet, wobei das Gerät wenigstens einen Kaltluftkanal sowie wenigstens einen Verdampfer zur Erzeugung von Kaltluft in dem Kaltluftkanal aufweist, wobei der Kaltluftkanal über wenigstens eine Öffnung mit dem Kaltlagerfach verbunden ist, sodass Kaltluft aus dem Kaltluftkanal in das Kaltlagerfach einströmen kann.

Aus dem Stand der Technik sind Kühl- bzw. Gefriergeräte bekannt, die über ein sogenanntes Kaltlagerfach verfügen, in dem im Normalbetrieb des Gerätes eine Temperatur zwischen der Temperatur in einem Gefrierteil und der Temperatur in einem Kühlteil liegt. Üblicherweise wird die Temperatur in dem Kaltlagerfach in einem Bereich von 0 °C bis 3 °C eingestellt. US5816061 offenbart eines Kühl - und/oder Gefriergerät gemäß dem Oberbegriff des Anspruchs 1.

EP2789937A1 offenbart eines Kühl - und/oder Gefriergerät nach Artikel 54(3) EPÜ. Der vorliegenden Erfindung liegt die Aufgabe zugrunde, ein Kühl- und/ oder Gefriergerät der eingangs genannten Art dahingehend weiterzubilden, dass die Temperaturverteilung im Gerät besonders flexibel einstellbar ist.

Diese Aufgabe wird durch ein Kühl- und/ oder Gefriergerät mit den Merkmalen des Anspruchs 1 gelöst. Danach ist vorgesehen, dass das Kaltlagerfach mittels zumindest eines in seiner Position veränderlich angeordneten Trennmittels in wenigstens ein erstes und in wenigstens ein zweites Fach unterteilt ist, wobei das erste Fach über wenigstens eine erste Öffnung und wobei das zweite Fach über wenigstens eine zweite Öffnung mit dem Kaltluftkanal verbunden sind und wobei in der ersten und/oder in der zweiten Öffnung zumindest ein Mittel zur Veränderung des Kaltluftvolumenstroms durch die Öffnung vorhanden ist, das derart ausgebildet oder einstellbar ist, dass sich die Kaltluftvolumenströme in wenigstens einem Betriebszustand des Gerätes durch die erste und durch die zweite Öffnung voneinander unterscheiden.

Der Erfindung liegt somit der Gedanke zugrunde, das Kaltlagerfach durch wenigstens ein an unterschiedlichen Position anordenbares Trennmittel, insbesondere durch wenigstens eine Trennwand in wenigstens zwei Fächer zu unterteilen, die mit unterschiedlichen Kaltluftvolumenströmen beaufschlagt werden können, sodass sich entsprechend unterschiedliche Temperaturen in den beiden Fächern ergeben. Dadurch ist es möglich, beispielsweise das erste Fach mit einer höheren Temperatur zu betreiben als das zweite Fach. Durch das veränderlich angeordnete Trennmittel ist es möglich, das Volumen dieser beiden unterschiedlichen Fächer und damit auch das Volumen der bei unterschiedlichen Temperaturen betriebenen Fächer nach dem Bedarf des Nutzers einzustellen.

In einer bevorzugten Ausgestaltung der Erfindung ist vorgesehen, dass die Mittel zur Veränderung des Kaltluftvolumenstroms in Form einer oder mehrerer Klappen oder dergleichen und/oder in Form eines oder mehrerer Ventilatoren ausgebildet sind. Sowohl durch Klappen als auch durch Ventilatoren lässt sich der Kaltluftvolumenstrom durch die genannten Öffnungen variieren, sodass in den beiden Fächern unterschiedliche Temperaturen eingestellt werden können.

In einer bevorzugten Ausgestaltung der Erfindung ist vorgesehen, dass die Mittel zur Veränderung des Kaltluftvolumenstroms nur in einer der Öffnungen vorhanden sind. Denkbar ist es, dass eine der Öffnungen, beispielsweise die erste oder die zweite Öffnung nicht mit derartigen Mitteln ausgeführt sind und vorzugsweise immer offen sind. In diesem Fall erfolgt eine Verstellung des Volumenstroms nur in dem anderen der Fächer.

Unter dem Begriff "Veränderung des Kaltluftvolumenstroms" ist auch der Fall zu verstehen, dass keine Kaltluft eingeführt wird, dass also beispielsweise eine Klappe oder dergleichen vollständig geschlossen ist.

In einer weiteren Ausgestaltung der Erfindung ist vorgesehen, dass die beiden genannten Fächer nebeneinander oder auch übereinander angeordnet sind. Weiterhin kann vorgesehen sein, dass es sich bei den Trennmitteln um eine Trennwand handelt, die an unterschiedlichen Positionen fixierbar ist bzw. verschieblich angeordnet ist.

In einer weiteren Ausgestaltung der Erfindung ist vorgesehen, dass neben oder unterhalb oder oberhalb des ersten und des zweiten Faches wenigstens ein weiteres Kaltlagerfach angeordnet ist, das über wenigstens eine weitere Öffnung mit dem Kaltluftkanal verbunden ist, wobei vorzugsweise vorgesehen ist, dass in dieser weiteren Öffnung wenigstens ein weiteres Mittel zur Veränderung des Kaltluftvolumenstroms durch diese weitere Öffnung vorhanden ist. Auch bei diesem weiteren Mittel kann es sich beispielsweise um eine Klappe oder einen Ventilator etc. handeln.

Die vorliegende Erfindung betrifft des Weiteren ein Verfahren zum Betreiben eines Kühl- und/ oder Gefriergerätes nach einem der Ansprüche 1 bis 4, wobei wenigstens ein Temperaturfühler zur Erfassung eines Temperatur-Istwertes und wenigstens eine Steuer- oder Regelungseinheit vorgesehen ist, die mit dem Temperaturfühler in Verbindung steht, wobei die Steuer- oder Regelungseinheit die Verstellung der Mittel zur Veränderung des Volumenstroms in Abhängigkeit von einer Differenz zwischen den gemessenen Temperatur-Istwert und einem Sollwert ansteuert.

Wird beispielsweise festgestellt, dass die Temperatur in einem der Fächer einen Grenzwert übersteigt, kann durch die Steuer- oder Regelungseinheit eine Erhöhung des Kaltluftvolumenstroms in dieses Fach veranlasst werden, um den Temperatur-Istwert entsprechend abzusenken.

Weiterhin kann vorgesehen sein, dass im Normalbetrieb des Gerätes, also nicht in dem Abtaumodus, und insbesondere in der Abkühlphase des Verdampfers die Kaltluft durch die Einstellung der Mittel zur Veränderung des Kaltluftvolumenstroms ausschließlich oder überwiegend in das erste oder in das zweite Fach eingeleitet wird. Wird der Kaltluftvolumenstrom beispielsweise ausschließlich in das erste Fach eingeleitet, lässt sich in diesem Fach eine geringere Temperatur erzielen, als in dem zweiten Fach und umgekehrt.

Weiterhin kann vorgesehen sein, dass in der Abtauphase des Gerätes die Kaltluft durch Einströmen der Mittel zur Veränderung des Kaltluftvolumenstroms in das erste sowie auch in das zweite Fach aber vorzugsweise in alle Kaltlagerfächer eingeleitet wird, insbesondere sobald die Verdampfertemperatur, insbesondere die Verdampferoberflächentemperatur, einen Temperaturgrenzwert übersteigt. Bei diesem Temperaturgrenzwert kann es sich um die in einem der Fächer gemessene Ist-Temperatur handeln.

Weiterhin kann vorgesehen sein, dass die Zufuhr von Kaltluft in wenigstens eines der Fächer unterbunden wird, wenn die Verdampfertemperatur, insbesondere die Verdampferoberflächentemperatur, geringer ist als ein Temperaturgrenzwert und vorzugsweise geringer ist als ein Sollwert für die Temperatur in diesem Fach.

Weitere Einzelheiten und Vorteile der Erfindung werden anhand eines in der Zeichnung dargestellten Ausführungsbeispiels näher erläutert. Die einzige Figur zeigt eine schematische Längsschnittdarstellung durch ein Kühlgerät gemäß der vorliegenden Erfindung sowie eine schematische Draufsicht auf ein Kaltlagerfach.

Figur 1 zeigt mit dem Bezugszeichen 100 in einer schematischen Längsschnittdarstellung ein erfindungsgemäßes Kühlgerät. Dieses weist einen Korpus auf, in dem sich ein oben angeordnetes Kühlteil 110 und ein darunter durch eine Trennplatte 300 abgetrenntes Kaltlagerfach 120 befinden. Das Kaltlagerfach 120 ist durch eine weitere horizontale Trennplatte 302 in einen oberen Bereich 122 und in einen unteren Bereich 124 unterteilt.

Unterhalb der Trennplatte 300 befindet sich der Verdampfer 200, der Bestandteil eines aus Kompressor, Verflüssiger, Drosselkapillare und Verdampfer bestehenden Kältemittelkreislaufes ist.

Das Bezugszeichen 500 kennzeichnet einen Kaltluftkanal, der sich im rückwärtigen Bereich des Gerätes bzw. des Innenraumes befindet und von dem gekühlten Nutzraum durch eine vertikale Trennplatte abgetrennt ist. Mit dem Bezugszeichen 400 ist ein Ventilator gekennzeichnet, der die von dem Verdampfer 300 erzeugte Kaltluft in den Kühlluftkanal 500 führt. Wie dies in der Figur dargestellt ist, führt der Kühlluftkanal sowohl nach oben in das Kühlteil 110 als auch nach unten in das Kaltlagerfach 120.

Mit dem Bezugszeichen K3 ist eine Luftklappe gekennzeichnet, die eine Öffnung 04 des Kaltluftkanals 500 öffnet oder schließt und durch die Kaltluft in den Kühlteil 110 des Gerätes eingeleitet werden kann, sofern die Klappe K3 geöffnet ist.

Der untere Teil des Kaltluftkanals 500 ist ebenfalls mit Öffnungen 01 und 03 versehen, die den Kaltluftkanal 500 mit dem Bereich 122 bzw. dem Bereich 124 des Kaltlagerfaches verbinden. Diese Öffnungen 01 und 03 sind durch Klappen K1 bzw. K2 verschließbar. Das Bezugszeichen 123 kennzeichnet die Rückwand des oberen Kaltlagerfaches 122.

Wie dies aus der Detaildarstellung D in der Figur hervorgeht, die eine schematische Ansicht von vorne auf den Bereich 122 zeigt, ist dieser Bereich 122 in zwei nebeneinander liegende Fächer 122 a (1. Fach) und 122 b (2. Fach) unterteilt. Jedes dieser Fächer steht über eine Öffnung 01 bzw. 02 mit dem Kaltluftkanal in Verbindung. Wie dies aus der Detaildarstellung D hervorgeht, ist jedoch nur die Öffnung 01 durch eine Klappe K1 verschließbar, wohingegen die Öffnung 02 keine solche Klappe aufweist, das heißt immer offen steht.

Die beiden Fächer 122 a und 122 b sind durch eine in horizontaler Richtung verschiebbare Trennplatte T voneinander getrennt, so dass die Volumina der Fächer 122 a und 122 b verändert werden können. Wie ausgeführt, ist der Kaltlufteinlass für das rechts dargestellte zweite Fach 122 b stets offen, wohingegen der Kaltlufteinlass für das links dargestellte erste Fach 122 a durch eine Luftklappe K1 verschlossen werden kann.

Die weitere Luftklappe K2 ist in der Luftführung zwischen den oberen und den unteren Kaltlagerfächer 122, 124 angeordnet. Beide Klappen K1 und K2 werden temperaturabhängig geöffnet oder geschlossen.

Durch eine Funktionsaktivierung durch eine Steuer- oder Regelungseinheit, die die Klappen K1 und K2 schließt oder deren freien Öffnungsquerschnitt drosselt, kann das zweite Fach 122 b des Kaltlagerfaches 122 mit Kaltluft beaufschlagt werden, wohingegen die weiteren Kaltlagerbereiche nicht mit Kaltluft beaufschlagt werden. Wird dieser Betriebsmodus deaktiviert, das heißt werden die Klappen K1 und K2 geöffnet, wird das Fach 122 b als normales Kaltlagerfach betrieben.

Denkbar ist es, dass im Auslieferungszustand die Funktion deaktiviert ist, das heißt die Klappen K1 und K2 geöffnet sind. Dies hat zur Folge, dass in allen Fächern 122 a, 122 b und 120 eine weitgehend gleichmäßige Temperatur, möglichst knapp unter 3 °C herrscht.

Sollen nun in dem Kaltlagerfach 122 bzw. in den Fächern 122 a und 122 b unterschiedliche Temperaturen eingestellt werden, wird dieser Betriebsmodus aktiviert und beide Klappen K1 und K2 geschlossen oder deren Strömungsquerschnitt gedrosselt, was zur Folge hat, dass die Kühlung überwiegend durch den konstant offenen Lufteinlass 02 des rechten Teils 122 b des oberen Faches 122 erfolgt, wodurch dieser Bereich kälter wird als der restliche Kaltlagerfachbereich, das heißt kälter als die Fächer 122 a und 120. Dieser Betriebsmodus wird insbesondere dann eingeschaltet, wenn sich der Verdampfer 200 in seiner Abkühlphase befindet.

Während des Abtauvorgangs werden, sobald die Verdampferoberflächentemperatur höher ist als die Innentemperatur in dem Kaltlagerbereich 120 oder 122 bzw. höher als in den Fächern 122 a oder 122 b die Luftklappen K1 und K2 geöffnet, damit die vergleichsweise warme Luft auch hier einströmen kann.

Nachdem Wiedereinschalten des Kompressors werden die beiden Luftklappen K1 und K2 geschlossen, sobald die Verdampferoberflächentemperatur geringer ist als die Kaltlagerfachtemperatur.

Vorzugsweise ist der Temperaturluftfühler im durch die untere Luftklappe K2 abgedrosselten Bereich positioniert, was zur Folge hat, dass der Regelbereich insgesamt in Richtung "kälter" verschoben wird.

Im abgeschotteten Bereich, das heißt bei geschlossenen Klappen K1 und K2 herrscht in den Kompartimenten 120 und 122 a die übliche Kaltlagerfachtemperatur, während im nicht abgeschotteten Bereich, das heißt im zweiten Fach 122 b die Temperatur beispielsweise 2 - 3 K kälter ist.

In dem hier dargestellten Ausführungsbeispiel ist der Verdampfer liegend, das heißt horizontal unterhalb einer Trennplatte eingebaut.

Denkbar ist es jedoch auch, der Verdampfer an anderer Stelle oder in anderer Orientierung, beispielsweise vertikal einzubauen. In diesem Fall erstreckt sich der Kaltluftkanal vorzugsweise ebenfalls im hinteren Bereich des gekühlten Innenraums. Der Kaltluftkanal weist in diesem Fall vorzugsweise eine obere und eine untere Öffnung auf, durch die einer Verbindung zwischen dem Kühlteil 110 und dem Kaltluftkanal bzw. zwischen dem Kaltlagerteil und dem Kaltluftkanal besteht.

In diesem Fall ist es beispielsweise denkbar, den Ventilator im Bereich der oberen Öffnung des Kaltluftkanals vorzusehen. Im Betrieb fördert der Ventilator dann die Kaltluft durch den Kaltluftkanal von oben nach unten und leitet die Luft in das unten befindliche Kaltlagerfach ein. Von dort strömt sie beispielsweise durch einen Bereich frontseitig zwischen einer horizontalen Trennplatte und der Tür nach oben in das Kühlfach und von dort zurück in den Kaltluftkanal.

Anstelle von Luftklappen können auch andere Mittel zur Einstellung des Volumenstroms der Kaltluft verwendet werden, wie beispielsweise Ventilatoren, die im Bereich der Öffnungen zwischen den Kompartimenten und dem Kaltluftkanal angeordnet sind.

Wie oben ausgeführt, befindet sich in dem Kaltluftkanal eine Öffnung 04, die durch eine Klappe K3 drosselbar oder verschließbar ist. Durch diese Öffnung gelangt Kaltluft in den oberen Teil des Kaltluftkanals, der sich im rückwärtigen Bereich des Kühlteils befindet. Die Öffnung der Klappe K3 kann in Abhängigkeit von der Differenz zwischen einem gemessenen Istwert im Kühlteil 110 und einem Sollwert erfolgen.

Durch die in ihrer Position verstellbare Trennplatte T ist es möglich, die bei unterschiedlichen Temperaturen betreibbaren Kaltlager-Bereiche 122 a und 122 b in ihrer Größe zu verändern und damit an die individuellen Bedürfnisse eines Nutzers anpassen zu können.

## Patentansprüche

1. Kühl- und/oder Gefriergerät (100) mit einem gekühlten Innenraum (110, 120), in dem sich ein Kaltlagerfach (120) befindet, wobei das Gerät (100) umfasst:
einen Kaltluftkanal (500), sowie
einen Verdampfer (200) zur Erzeugung von Kaltluft in dem Kaltluftkanal (500), wobei
der Kaltluftkanal (500) über eine Öffnung (O1, O2) mit dem Kaltlagerfach (120) verbunden ist, so dass Kaltluft aus dem Kaltluftkanal (500) in das Kaltlagerfach (120) einströmen kann,
das Kaltlagerfach (120) mittels eines Trennmittels (T) in ein erstes Fach (122a) und in ein zweites Fach (122b) unterteilt ist,
das erste Fach (122a) über eine erste Öffnung (O1) und das zweite Fach (122b) über eine zweite Öffnung (O2) mit dem Kaltluftkanal (500) verbunden sind, und
ein Mittel (K1) zur Veränderung des durch die Öffnung (O1, O2) strömenden Kaltluftvolumenstroms vorhanden ist, das derart ausgebildet oder einstellbar ist, dass sich in einem Betriebszustand des Gerätes (100) der Kaltluftvolumenstrom durch die erste Öffnung (O1) von dem Kaltluftvolumenstrom durch die zweite Öffnung (O2) unterscheidet,
**dadurch gekennzeichnet, dass**
das Trennmittel (T) in seiner Position veränderlich anordenbar ist, und
das Mittel (K1) zur Veränderung des Kaltluftvolumenstroms in der ersten Öffnung (O1) oder in der zweiten Öffnung (O2) vorhanden ist, in Form einer oder mehrerer Klappen und/oder Ventilatoren ausgebildet ist, und nur in einer der Öffnungen (O1, O2) vorhanden ist.

2. Kühl- und/oder Gefriergerät (100) nach Anspruch 1, **dadurch gekennzeichnet, dass** die beiden Fächer (122a, 122b) nebeneinander oder übereinander angeordnet sind.

3. Kühl- und/oder Gefriergerät (100) nach einem der vorhergehenden Ansprüche, **dadurch gekennzeichnet, dass** es sich bei dem Trennmittel (T) um eine Trennwand (T) handelt, die an unterschiedlichen Positionen fixierbar ist oder die verschieblich angeordnet ist.

4. Kühl- und/oder Gefriergerät (100) nach einem der vorhergehenden Ansprüche, **dadurch gekennzeichnet, dass** neben oder unterhalb oder oberhalb des ersten Faches (122a) und des zweiten Faches (122b) ein weiteres Kaltlagerfach (124) angeordnet ist, das über eine weitere Öffnung (O3) mit dem Kaltluftkanal (500) verbunden ist, wobei vorzugsweise vorgesehen ist, dass in dieser weiteren Öffnung (O3) ein weiteres Mittel (K2) zur Veränderung des Kaltluftvolumenstroms durch die weitere Öffnung (O3) vorhanden ist.

5. Verfahren zum Betreiben eines Kühl- und/oder Gefriergerätes (100), **dadurch gekennzeichnet, dass** eines Kühl- und/oder Gefriergerät (100) nach Ansprüche 1 bis 4 vorgesehen ist und wenigstens ein Temperaturfühler und wenigstens eine Steuer- oder Regelungseinheit vorgesehen ist, die mit dem Temperaturfühler in Verbindung steht, wobei die Steuer- oder Regelungseinheit die Verstellung der Mittel (K1, K2) zur Veränderung des Kaltluftvolumenstroms in Abhängigkeit von einer Differenz zwischen dem seitens des Temperaturfühler gemessenen Istwert und einem Sollwert ansteuert.

6. Verfahren nach Anspruch 5, **dadurch gekennzeichnet, dass** im Normalbetrieb des Gerätes, insbesondere in der Abkühlphase des Verdampfers (200) die Kaltluft durch Einstellung der Mittel zur Veränderung des Kaltluftvolumenstroms ausschließlich oder überwiegend in das erste oder in das zweite Fach (122b) eingeleitet wird.

7. Verfahren nach Anspruch 5 oder 6, **dadurch gekennzeichnet, dass** in der Abtauphase des Gerätes die Kaltluft durch Einstellung der Mittel zur Veränderung des Kaltluftvolumenstroms in das erste Fach (122a) und in das zweite Fach (122b) und vorzugsweise in alle Kaltlagerfächer eingeleitet wird, sobald die Verdampfertemperatur einen Temperaturgrenzwert und vorzugsweise die in einem der Fächer (122a, 122b, 124) gemessene Temperatur übersteigt.

8. Verfahren nach Anspruch 7, **dadurch gekennzeichnet, dass** die Zufuhr von Kaltluft in wenigstens eines der Fächer (122a, 122b, 124) unterbunden wird, wenn die Verdampfertemperatur geringer ist als ein Temperaturgrenzwert und vorzugsweise geringer ist als ein Sollwert für die Temperatur in diesem Fach (122a, 122b, 124).

## Claims

1. A refrigerator unit and/or freezer unit (100) having a cooled inner space (110, 120) in which a cold storage compartment (120) is located, wherein the unit (100) comprises:
a cold air passage (500); and
an evaporator (200) for generating cold air in the cold air passage (500); and wherein
the cold air passage (500) is connected to the cold storage compartment (120) via an opening (O1, O2) so that cold air can flow out of the cold air passage (500) into the cold storage compartment (120);
the cold storage compartment (120) is divided into a first compartment (122a) and into a second compartment (122b) by means of a separating means (T);
the first compartment (122a) is connected to the cold air passage (500) via a first opening (O1) and the second compartment (122b) is connected to said cold air passage (500) via a second opening (O2); and
a means (K1) for varying the cold air volume flow flowing through the opening (O1, O2) is present that is configured or settable such that the cold air volume flow through the first opening (O1) differs from the cold air volume flow through the second opening (O2) in an operating state of the unit (100),
**characterized in that**
the separating means (T) is variably arrangeable in its position and
the means (K1) for varying the cold air volume flow is present in the first opening (O1) or in the second opening (O2), is configured in the form of one or more flaps and/or fans, and is only present in one of the openings (O1, O2).

2. A refrigerator unit and/or freezer unit (100) in accordance with claim 1, **characterized in that** the two compartments (122a, 122b) are arranged next to one another or above one another.

3. A refrigerator unit and/or freezer unit (100) in accordance with one of the preceding claims, **characterized in that** the separating means (T) is a separating wall (T) that is fixable at different positions or that is displaceably arranged.

4. A refrigerator unit and/or freezer unit (100) in accordance with one of the preceding claims, **characterized in that** a further cold storage compartment (124) that is connected to the cold air passage (500) via a further opening (O3) is arranged next to or beneath or above the first compartment (122a) and the second compartment (122b), with provision preferably being made that a further means (K2) for varying the cold air volume flow through the further opening (O3) is present in said further opening (O3).

5. A method of operating a refrigerator unit and/or freezer unit (100), **characterized in that** a refrigerator unit and/or freezer unit (100) in accordance with claim 1 to claim 4 is provided; and **in that** at least one temperature sensor and at least one control or regulation unit is provided that is connected to the temperature sensor, with the control or regulation unit controlling the adjustment of the means (K1, K2) for varying the cold air volume flow in dependence on a difference between the actual value measured on the part of the temperature sensor and a desired value.

6. A method in accordance with claim 5, **characterized in that** the cold air is exclusively or predominantly introduced into the first compartment or into the second compartment (122b) by setting the means for varying the cold air volume flow in normal operation of the unit, in particular in the cool-down phase of the evaporator (200).

7. A method in accordance with claim 5 or claim 6, **characterized in that** the cold air is introduced into the first compartment (122a) and into the second compartment (122b), and preferably into all the cold storage compartments in the defrost phase of the unit by setting the means for varying the cold air volume flow as soon as the evaporator temperature exceeds a temperature limit value and preferably exceeds the temperature measured in one of the compartments (122a, 122b, 124).

8. A method in accordance with claim 7, **characterized in that** the supply of cold air into at least one of the compartments (122a, 122b, 124) is suppressed when the evaporator temperature is lower than a temperature limit value and is preferably lower than a desired value for the temperature in this compartment (122a, 122b, 124).

## Revendications

1. Appareil de réfrigération et/ou de congélation (100) comprenant un espace intérieur refroidi (110, 120), dans lequel se trouve un compartiment conservateur (120), l'appareil (100) comprenant :
un canal d'air froid (500), ainsi que
un évaporateur (200) destiné à générer de l'air froid dans le canal d'air froid (500),
le canal d'air froid (500) étant relié au compartiment conservateur (120) par le biais d'une ouverture (O1, O2), de sorte que de l'air froid provenant du canal d'air froid (500) peut pénétrer dans le compartiment conservateur (120),
le compartiment conservateur (120) étant divisé en un premier compartiment (122a) et un second compartiment (122b) par un moyen de séparation (T),
le premier compartiment (122a) étant relié par une première ouverture (O1) et le second compartiment (122b) par une seconde ouverture (O2) au canal d'air froid (500), et
un moyen (K1) destiné à modifier le débit volumétrique d'air froid s'écoulant par l'ouverture (O1, O2) étant prévu, qui est conçu ou peut être réglé de telle manière que, dans un état de fonctionnement de l'appareil (100), le débit volumétrique d'air froid à travers la première ouverture (O1) est différent du débit volumétrique d'air froid à travers la seconde ouverture (O2),
**caractérisé en ce que**
le moyen de séparation (T) peut être disposé avec une position modifiable, et
le moyen (K1) destiné à modifier le débit volumétrique d'air froid est présent dans la première ouverture (O1) ou dans la seconde ouverture (O2), réalisé sous la forme d'un ou de plusieurs volets et/ou ventilateurs, et est présent uniquement dans une des ouvertures (O1, O2).

2. Appareil de réfrigération et/ou de congélation (100) selon la revendication 1, **caractérisé en ce que** les deux compartiments (122a, 122b) sont disposés l'un à côté de l'autre ou l'un au-dessus de l'autre.

3. Appareil de réfrigération et/ou de congélation (100) selon l'une des revendications précédentes, **caractérisé en ce que** le moyen de séparation (T) est une paroi de séparation (T), qui peut être fixée dans différentes positions ou qui est disposée de manière mobile.

4. Appareil de réfrigération et/ou de congélation (100) selon l'une des revendications précédentes, **caractérisé en ce qu'**un autre compartiment conservateur (124), qui est relié au canal d'air froid (500) par le biais d'une autre ouverture (O3), est disposé à côté ou sous ou au-dessus du premier compartiment (122a) et du second compartiment (122b), un autre moyen (K2) destiné à modifier le débit volumétrique d'air froid à travers l'autre ouverture (O3) étant de préférence prévu dans cette autre ouverture (O3).

5. Procédé de fonctionnement d'un appareil de réfrigération et/ou de congélation (100), **caractérisé en ce qu'**un appareil de réfrigération et/ou de congélation (100) selon les revendications 1 à 4 est prévu et au moins une sonde de température et au moins une unité de commande ou de régulation est prévue, qui est en liaison avec la sonde de température, l'unité de commande ou de régulation commandant le réglage des moyens (K1, K2) destinés à modifier le débit volumétrique d'air froid en fonction d'une différence entre la valeur réelle mesurée par la sonde de température et une valeur de consigne.

6. Procédé selon la revendication 5, **caractérisé en ce que**, quand l'appareil est en fonctionnement normal, en particulier dans la phase de refroidissement de l'évaporateur (200), l'air froid est introduit uniquement ou principalement dans le premier ou dans le second compartiment (122b) par le réglage des moyens destinés à modifier le débit volumétrique d'air froid.

7. Procédé selon la revendication 5 ou 6, **caractérisé en ce que**, dans la phase de dégivrage de l'appareil, l'air froid est introduit dans le premier compartiment (122a) et dans le second compartiment (122b) et de préférence dans tous les compartiments conservateurs par le réglage des moyens destinés à modifier le débit volumétrique d'air froid, dès que la température de l'évaporateur dépasse une valeur seuil de température et de préférence la température mesurée dans un des compartiments (122a, 122b, 124).

8. Procédé selon la revendication 7, **caractérisé en ce que** l'alimentation d'air froid dans au moins un des compartiments (122a, 122b, 124) est empêchée quand la température de l'évaporateur est inférieure à une valeur seuil de température et de préférence inférieure à une valeur de consigne pour la température dans ce compartiment (122a, 122b, 124).
